# EUROPÄISCHE PATENTANMELDUNG

(11) **EP 1 130 339 A2**
(43) Veröffentlichungstag der Anmeldung: **05.09.2001**
(21) Anmeldenummer: 00127247.5
(22) Anmeldetag: 15.12.2000
(51) Int. Cl.: F24H 9/12

(54) **Anschlussadapter**

(30) Priorität: 08.02.2000 DE 20002173 U
(71) Anmelder: KERMI GmbH, 94447 Plattling (DE)
(72) Erfinder: Blab, Reinhard, 94481 Grafenau (DE); Loibl, Matthias, 94447 Plattling (DE); Halser, Heinrich, 94469 Deggendorf-Natternberg (DE)
(74) Vertreter: Schwabe - Sandmair - Marx

(57) **Zusammenfassung**

Die Erfindung betrifft einen Anschlussadapter zur Anpassung eines vorhandenen Anschlusses eines Rohrleitungsnetzes einer Heizungsanlage an einen Anschlusse eines Austauschheizkörpers, der an der Stelle eines anderen Heizkörpers an den Anschluss des Rohrleitungsnetzes anzuschließen ist, wobei der Anschlussadapter 12 mit einem Leitungsabschnitt 30 versehen ist, der dem Heizkörper zugeordnet ist, und ferner mit einem Anschlussabschnitt 32, 34 ausgestattet ist, der dem Rohrleitungsnetz zugeordnet ist, wobei erfindungsgemäß der Leitungsabschnitt 30 variabel ist.

## Beschreibung

Die Erfindung betrifft einen Anschlussadapter zur Anpassung eines vorhandenen Anschlusses von einem Rohrleitungsnetz einer Heizungsanlage an den Anschluss eines Austauschheizkörpers, der an der Stelle eines anderen Heizkörpers an den Anschluss von des Rohrleitungsnetzes anzuschließen ist, wobei der Anschlussadapter einen Leitungsabschnitt, der dem Heizkörper zugeordnet ist, aufweist, und mit einem Anschlussabschnitt versehen ist, der dem Rohrleitungsnetz zugeordnet ist, gemäß dem Oberbegriff des Schutzanspruchs 1.

Im Stand der Technik gibt es insbesondere in Altbauten Heizkörper in der Form von Flachheizkörpern oder DIN-Radiatoren, beispielsweise von Gliederradiatoren, die nach einer alten DIN-Norm ausgeführt und eingebaut wurden. Sollen derartige Heizkörper durch beispielsweise einen aktuellen Heizkörper ersetzt werden, ergibt sich die Problematik, dass die alten, bauseits vorhandenen Heizkörperanschlüsse nicht mehr zu den neuen Heizkörpern passen. Zu den betreffenden DIN-Normen sei auf die DIN 4720 vom Juli 1936 und die DIN 4722 vom Juni 1938 verwiesen, die auf diverse Abmessungen von Gliederheizkörpern mit bestimmten Nabenabständen eingehen. Entsprechend den Abmessungen dieser altertümlichen Heizkörper wurden bauseits die Anschlüsse an Zentralheizungsanlagen bzw. hausinterne Fernheizungsanlagen angelegt, wobei auch nicht selten aufgrund von Fertigungstoleranzen, die bei der Herstellung derartiger Heizkörper im erhöhten Maße auftraten, zusätzlich noch zu anderen Platzierungen der bauseitigen Anschlussbereiche führten. Gemäß dem DE 297 01 876 U1 ist ein Anschlussadapter vorgeschlagen worden, der für den Austausch eines alten Heizkörpers gegen einen neuen Ventilheizkörper ausgebildet ist, um derartige Heizkörper moderner Bauart an bauseits vorhandene, alte Anschlüsse anpassen zu können.

Hier wird ein Anschlussadapter mit fix vorgegebenen Abmessungen, die unveränderlich sind, vorgeschlagen. Nachteilig ist hier, dass diese Art von bekanntem Anschlussadapter das Erfordernis mit sich bringt, dass die bauseits vorhandenen Anschlüsse des zentralisierten Heizungssystems exakt an der richtigen Stelle vorgesehen sein müssen und dass der neue als Ersatz dienende Austauschheizkörper gleichermaßen keine bzw. kaum Fertigungstoleranzen aufweisen darf. Sollte es dennoch zu Toleranzen kommen, ist der bekannte Anschlussadapter nicht einsetzbar oder es ist erforderlich, Zwischenstücke einzubauen, den bauseits vorhandenen Anschluss zu versetzen oder dergleichen mehr. All diese Alternativen sind mit einem hohen Arbeitsaufwand verbunden und führen häufig zu umständlichen und aufwändigen Brecharbeiten. Da Abweichungen von der Norm nicht selten auftreten, sondern eher häufig vorkommen, ist dieses bekannte System sehr problematisch.

Es ist dementsprechend die Aufgabe der vorliegenden Erfindung, einen Anschlussadapter zur Verfügung zu stellen, der auch Toleranzen kompensieren kann, die auf die Einbaulage der bauseits vorhandenen Anschlüsse des Rohrleitungsnetzes einer Heizungsanlage zurückzuführen sind, wenn diese an den Anschluss bzw. die Anschlüsse eines neuen Austauschheizkörpers anzupassen ist bzw. sind.

Gemäß der vorliegenden Erfindung wird die oben aufgezeigte Aufgabe durch einen Anschlussadapter gelöst, der die Merkmale des Schutzanspruchs 1 aufweist.

Vorteilhafte Ausführungsformen gehen aus den Unteransprüchen hervor.

Die gemäß der Erfindung erzielbaren Vorteile beruhen auf einem Anschlussadapter, dessen Leitungsabschnitt variabel ist. Durch die Variabilität des Leitungsabschnittes ist es möglich, vorhandene Toleranzen auszugleichen, ohne dass die bauseits vorhandenen Anschlüsse von einem Rohrleitungsnetz praktisch ohne Toleranzen vorgegeben sein müssten.

Als eine sehr vorteilhafte Ausführungsform des erfindungsgemäßen Anschlussadapters ist einer mit einem Leitungsabschnitt zu nennen, der eine Länge aufweist, die einem mittleren bzw. maximalen Abstand zwischen einem Heizkörperanschluss des Austauschheizkörpers und dem vorhandenen Anschluss entspricht und diesen überbrückt. D.h., der Leitungsabschnitt weist eine Länge auf, die einem mittleren Abstand zwischen dem dem Austauschheizkörper zugeordneten heizkörperseitigen Anschluss und dem dem Rohrleitungsnetz zugeordneten, bauseits bereits vorhandenen Anschluss entspricht, wobei Fertigungstoleranzen bzw. bauseits zu erwartenden Einbautoleranzen durch die Länge des Leitungsabschnittes mit überbrückt werden können, insoweit sie mit einer gewissen Wahrscheinlichkeit noch erwartet werden können.

So wird beispielsweise erwartet werden können, dass eine Länge des Leitungsabschnittes von 130 bis 150 mm sämtliche wahrscheinlichen maximal möglichen Toleranzen überbrücken kann. Falls das Maß des Leitungsabschnittes zu groß ist, kann ein Stück des Leitungsabschnittes abgetrennt werden, um so genau an das tatsächlich in einem speziellen Fall vorhandene Abstandsmaß adaptiert zu werden.

Dabei ergibt sich eine besonders vorteilhafte Ausführungsform, wenn der Leitungsabschnitt derart an den Austauschheizkörper bzw. an den bauseits vorhandenen Anschluss des vorhandenen Rohrleitungsnetzes angeschlossen werden kann, dass dies ohne weitere vorbereitende Maßnahmen erfolgen kann. Besonders vorteilhaft ist es dabei, wenn der Leitungsabschnitt über eine Klemmverschraubung, beispielsweise eine Überwurfmutter oder dgl. an dem Anschluss des Austauschheizkörpers festlegbar ist. Unter Verwendung einer derartigen Klemmverschraubung ist es leicht möglich, den Leitungsabschnitt passend zuzuschneiden und das sich dabei ergebende Leitungs- bzw. Rohrende, d.h. vorteilhafterweise das Ende eines Rundrohres, über die Klemmverschraubung an dem heizkörperseitigen Anschluss festzuschrauben. Hier lässt sich eine Anpassung vollkommen unproblematisch und ohne zeitaufwändige Maßnahmen durchführen. Einziges Werkzeug, das hierfür erforderlich ist, kann beispielsweise ein Rohrschneider sein.

Dabei kann es auch möglich sein, den Leitungsabschnitt mit einem Rohrbogen oder einer ähnlichen Leitungsführung zu versehen, je nach den Erfordernissen, an die der erfindungsgemäße Anschlussadapter eine Adaption vorzunehmen hat. Vorteilhafterweise kann der Leitungsabschnitt auch aus einem verformbaren Material bestehen, das leicht an vorgegebene Verhältnisse angepasst werden kann. Hier könnten sowohl Kunststoffe als auch Verbundrohre, beispielsweise Kunststoff-Metall-Kunststoff-Verbundrohre in Betracht kommen, um einen entsprechend auch an komplexe Situationen anpassbaren Leitungsabschnitt und damit einen entsprechenden Anschlussadapter gemäß der Erfindung zur Verfügung stellen zu können.

Eine bevorzugte Ausführungsform gemäß der Erfindung kann sich auch ergeben, wenn mehrere verschiedene Anschlussadapter mit Leitungsabschnitten vorgesehen sind, um bestimmte Abstandsbereich zu erfassen. D.h., es werden beispielsweise ein Anschlussadapter mit einem kurzen Leitungsabschnitt, ein Anschlussadapter mit einem genau zu DIN-Abständen bzw. -Maßen passenden Leitungsabschnitt und ein Anschlussadapter mit einem sehr langen Leitungsabschnitt vorgesehen, so dass der Handwerker auf dem Bau mit relativ wenig Materialverlust zunächst eine Vorauswahl treffen kann, welcher Anschlussadapter am besten zu einer bestimmten Einbausituation passt, um ausgehend von einem von mehreren vorgegebenen Anschlussadaptern den auszuwählen, der zu der betreffenden Einbausituation am besten passt.

Dementsprechend können auch Anschlussadapter mit verschiedenen vorgefertigten Rohrbögen mit verschiedenen Biegeradien oder anderen Abweichungen als Leitungsabschnitte für jeweilige Anschlussadapter vorgesehen werden, dergestalt, dass der Handwerker vor Ort ebenfalls eine Auswahl treffen kann, welche Einbausituation mit welchem vorgebogenen vorgefertigten Anschlussadapter am günstigsten abgedeckt werden kann, ohne dass hierfür zusätzliche Arbeiten erforderlich werden.

Eine derartige Vorgehensweise mit verschiedenen vorgefertigten Sätzen von Anschlussadaptern erfordert natürlich einen erhöhten Lageraufwand, der jedoch von Fall zu Fall günstig sein kann, wenn nämlich die Kosten für die Arbeiten zur Anpassung eines genormten Anschlussadapters zu hoch werden würden.

Vorteilhafterweise ist der Anschlussabschnitt des erfindungsgemäßen Anschlussadapters als abgewinkelter Anschlussabschnitt ausgebildet, der in einem Winkel von wenigstens ca. 90 ° zu dem Leitungsabschnitt erstreckt ist. Vorteilhafterweise ist er in einem Winkel von exakt 90 ° zu dem Leitungsabschnitt erstreckt. Der Leitungsabschnitt und der Winkelanschlussabschnitt können über eine Verschweißung, Verklebung oder Verlötung fest miteinander verbunden sein. Natürlich ist es auch möglich, den Leitungsabschnitt mit dem Winkelanschlussabschnitt zu verschrauben. Der Winkelanschlussabschnitt kann zwischen der Mittellängsachse des Leitungsabschnittes, insbesondere einem gerade erstreckten Rundrohr, und dem bauseitigen Anschluss an ein Rohrleitungsnetz eine Erstreckung von bevorzugt 40 mm aufweisen. Natürlich sind auch andere Erstreckungen von ca. 30 bis ca. 70 mm in Einzelfällen denkbar. Hier kann auf den Winkelanschlussabschnitt ein Adapterstück aufgeschraubt werden, falls größere Abstände zwischen dem Wandanschluss an ein Rohrleitungsnetz und dem Anschluss an den Austauschheizkörper zu überbrücken sein sollten.

Vorteilhafterweise ist der Winkelanschlussabschnitt unmittelbar über ein Schraubgewinde an dem Anschluss des Rohrleitungsnetzes dicht festlegbar. Natürlich kann auch eine Überwurfmutter oder eine sonstige bekannte Verbindung vorgesehen werden. Auch Dichtungsmaßnahmen bekannter Art, wie z.B. O-Ringe, können an den Verbindungsstellen vorgesehen werden.

Für besondere Einbausituationen kann an den Winkelanschlussabschnitt auch ein weiterer Leitungsabschnitt, beispielsweise ein Distanzstück oder dgl. ansetzbar sein, um einen großen Abstand zu einer Wand zu überbrücken, bzw. um auch einen großen Abstand in einer anderen Richtung überbrücken zu können.

Gemäß der Erfindung kann ein Ventilheizkörper unter Einsatz des Anschlussadapters mit Merkmalen gemäß der Erfindung als Kompaktheizkörper eingesetzt werden. Ferner ist es möglich, einen bauseits vorhandenen älteren Heizkörper mit einem nicht näher bestimmten Nabenabstand durch einen normalen Ventilheizkörper lediglich mit dem Anschlussadapter mit Merkmalen gemäß der Erfindung auszutauschen. Weitere Maßnahmen sind nicht nötig. Damit ist eine Anbindung von Austauschheizkörpern neuzeitlicher Art an ein nahezu beliebiges, bestehendes Rohrnetz möglich, wobei eine bereits montierte ½-Zoll-Verschraubung zum Einsatz kommen kann.

Mittels unterschiedlicher Klemmverschraubungen ist es auch möglich, beliebige Anschlussvarianten von Heizkörpern abzudecken, wobei hier jedoch insbesondere die ¾-Zoll-Eurokonus-Anschlusstechnik im Vordergrund steht. Entsprechend lassen sich gemäß der Erfindung auch Heizkörper bzw. Ventil-Heizkörper mit einem ½-Zoll-Anschluss mit dem erfindungsgemäßen Anschlussadapter anschließen.

Ausserdem sei auf Einbausituationen verwiesen, wie sie beispielsweise auch in dem eingangs genannten deutschen Gebrauchsmuster 297 01 876 aufgezeigt sind, dass insbesondere diesbezüglich auch zum Offenbarungsgehalt der vorliegenden Schrift ausdrücklich gezählt werden soll, um Wiederholungen vermeiden zu können.

Nachfolgend wird die vorliegende Erfindung anhand der beigefügten Figur näher erläutert. Dabei wird auch auf weitere Zielsetzungen, Merkmale sowie Vorteile Bezug genommen, die sich gemäß der vorliegenden Erfindung ergeben.

Die einzige Figur zeigt einen erfindungsgemäßen Anschlussadapter in seiner Einbaulage zu einer Ventilanschlussgarnitur für einen Austauschheizkörper in einer Schnittdarstellung.

In der Figur ist in einer Schnittdarstellung eine Ventilanschlussgarnitur 10 beispielsweise für eine Plattenheizkörper dargestellt. Am unteren Ende der Ventilanschlussgarnitur ist ein Anschlussadapter 12 mit Merkmalen gemäß der Erfindung vorgesehen.

Die Ventilanschlussgarnitur 10 weist einen unteren Anschlussabschnitt mit einer Montageplatte 20 auf. Auf der Montageplatte 20 ist ein Rücklaufanschlussabschnitt 18 vorgesehen, demgegenüber ein Vorlaufanschluss 16 angeordnet ist. Von dem Vorlaufanschlussabschnitt 26 erstreckt sich eine Steigleitung 22. Die vertikale Steigleitung 22 ist über einen Rohrbogen 24 an den Vorlaufanschlussabschnitt 26 angebunden. An den Vorlaufanschlussabschnitt 26 schließt ein Ventilanschlussabschnitt 28 an. Würde die Anschlussgarnitur 10 in der üblichen Weise angeschlossen werden, würde der zugehörige Heizkörper, insbesondere ein Plattenheizkörper, über einen nahe dem Boden eines Raumes befindlichen rohrleitungsnetzseitigen Anschlussbereich, d.h. einen Vor- und einen Rücklaufanschluss, an die Anschlussabschnitte 14, 16 der Ventilanschlussgarnitur angeschlossen werden.

Bei der hier vorliegenden Anschlussweise wird jedoch der Anschlussabschnitt 16, je nach Einbaugegebenheiten blind geflanscht und lediglich der Rücklaufanschluss 14 wird verwendet, um daran den erfindungsgemäßen Adapter 12 anzuschließen.

Der erfindungsgemäße Adapter 12 weist einen Leitungsabschnitt 12 auf, der über eine Klemmverbindung, d.h., beispielsweise eine Klemmverschraubung bzw. eine Überwurfmutter oder dgl. an den Rücklaufanschluss 14 angeschlossen und an diesem festgeklemmt wird.

Auf der dem Anschluss 14 an den Rücklauf des Heizkörpers gegenüberliegenden Seite ist ein Winkelanschlussstück 32 vorgesehen, das fest mit dem Leitungsabschnitt 30 verbunden sein kann. Auf einer Anschlussseite des Winkelanschlussstücks 32 ist ein Anschlussbereich 34 vorgesehen, der über eine Anschlussverschraubung mit einem bauseits vorhandenen Anschluss an ein Rohrleitungsnetz verbunden werden kann.

Der Leitungsabschnitt 30 kann hier so ausgelegt sein, dass er an eine spezielle Einbausituation angepasst werden kann, indem er von einer maximalen Länge ausgehend gekürzt wird.

Ausserdem kann er biegbar ausgebildet sein oder bereits gebogen sein.

## Patentansprüche

1. Anschlussadapter zur Anpassung eines vorhandenen Anschlusses eines Rohrleitungsnetzes einer Heizungsanlage an einen Anschlusse eines Austauschheizkörpers, der an der Stelle eines anderen Heizkörpers an den Anschluss des Rohrleitungsnetzes anzuschließen ist, wobei der Anschlussadapter (12) mit einem Leitungsabschnitt (30) versehen ist, der dem Heizkörper zugeordnet ist, und ferner mit einem Anschlussabschnitt (32, 34) ausgestattet ist, der dem Rohrleitungsnetz zugeordnet ist,
**dadurch gekennzeichnet**, dass der Leitungsabschnitt (30) variabel ist.

2. Anschlussadapter nach Anspruch 1, **dadurch gekennzeichnet**, dass der Leitungsabschnitt (30) eine Länge aufweist, die einem mittleren bzw. maximalen Abstand zwischen einem Heizkörperanschluss des Austauschheizkörpers und den vorhandenen Anschluss überbrückt.

3. Anschlussadapter nach einem der Ansprüche 1 oder 2, **dadurch gekennzeichnet**, dass der Leitungsabschnitt (30) derart variabel bzw. verkürzbar ist, dass der Leitungsabschnitt (30) auf einer Seite anschließbar ist, bevorzugt an den Anschluss (14) des Austauschheizkörpers.

4. Anschlussadapter nach einem der Ansprüche 1 bis 3, **dadurch gekennzeichnet**, dass der Leitungsabschnitt (30) über eine Klemmverschraubung, etwa eine Überwurfmutter oder dgl., an den Anschluss (14) des Austauschheizkörpers festlegbar ist.

5. Anschlussadapter nach einem der Ansprüche 1 bis 4, **dadurch gekennzeichnet**, dass der Leitungsabschnitt (30) einen Rohrbogen oder dergleichen aufweist.

6. Anschlussadapter nach einem der Ansprüche 1 bis 5, **dadurch gekennzeichnet**, dass der Leitungsabschnitt (30) aus einem verformbaren Material ist.

7. Anschlussadapter nach einem der Ansprüche 1 bis 6, **dadurch gekennzeichnet**, dass verschiedene Anschlussadapter mit Leitungsabschnitten versehen ist, um bestimmte Abstandsbereiche zu bedienen.

8. Anschlussadapter nach einem der Ansprüche 5 bis 7, **dadurch gekennzeichnet**, dass vorgefertigte Rohrbögen mit verschiedenen Biegeradien als Leitungsabschnitt (30) für jeweilige Anschlussadapter vorgesehen sind.

9. Anschlussadapter nach einem der Ansprüche 1 bis 8, **dadurch gekennzeichnet**, dass der Leitungsabschnitt (30) einen Winkelanschlussabschnitt (32) aufweist, der in einem Winkel von bevorzugt exakt 90 ° zu dem Leitungsabschnitt erstreckt ist.

10. Anschlussadapter nach Anspruch 9, **dadurch gekennzeichnet**, dass der Winkelanschlussabschnitt (32) unmittelbar, etwa über ein Schraubgewinde, eine Überwurfmutter oder dgl. an dem Anschluss des Rohrleitungsnetzes festlegbar ist.

11. Anschlussadapter nach einem der Ansprüche 9 oder 10, **dadurch gekennzeichnet**, dass an dem Winkelanschlussabschnitt (32) ein weiterer Leitungsabschnitt, bzw. ein Distanzstück oder dgl. ansetzbar ist, um Abstände bzw. Toleranzen in einer oder mehreren Richtungen überbrückbar zu machen.

12. Anschlussadapter nach einem der Ansprüche 1 bis 11, **dadurch gekennzeichnet**, dass der Leitungsabschnitt (30) eine Länge von 100 bis 130, bevorzugt etwa 130 mm aufweist und/oder der Winkelanschlussabschnitt ausgehend von der Mittellängsachse des Leitungsabschnitts (30) eine Erstreckung aufweist, die etwa 40 mm beträgt, bzw. in einem Bereich von 30 bis 60 mm liegt.
